# EUROPÄISCHE PATENTSCHRIFT

(11) **EP 1 116 534 B1**
(45) Veröffentlichungstag und Bekanntmachung des Hinweises auf die Patenterteilung: **27.04.2005**
(21) Anmeldenummer: 01100532.9
(22) Anmeldetag: 10.01.2001
(51) Int. Cl.: B22D 11/124

(54) **Verfahren und Vorrichtung zum Verhindern einer unerwünschten Abkühlung der Bandkantenbereiche eines Gussstranges**
Process an device for avoiding unwanted cooling of the edges of a cast sheet
Dispositif pour éviter le refroidissement non désiré des bords d' une tôle coulée

(30) Priorität: 13.01.2000 DE 10001073
(43) Veröffentlichungstag der Anmeldung: 18.07.2001
(73) Patentinhaber: SMS Demag AG, 40237 Düsseldorf (DE)
(72) Erfinder: Vogl, Norbert, 40883 Ratingen (DE); Friedrich, Jürgen, 45481 Mülheim (DE); Streubel, Hans, 40699 Erkrath (DE); Schwellenbach, Joachim, 40215 Düsseldorf (DE); Bekurts, Axel, 45470 Mülheim (DE)
(74) Vertreter: Valentin, Ekkehard, Dipl.-Ing.

(56) Entgegenhaltungen:
- DE-A- 2 208 928
- DE-A- 4 425 379
- DE-B- 1 289 956
- DE-B- 1 558 194
- PATENT ABSTRACTS OF JAPAN vol. 1995, no. 04, 31. Mai 1995 (1995-05-31) & JP 07 009100 A (KAWASAKI STEEL CORP), 13. Januar 1995 (1995-01-13)
- PATENT ABSTRACTS OF JAPAN vol. 2000, no. 04, 31. August 2000 (2000-08-31) & JP 2000 005849 A (SHOWA ELECTRIC WIRE &CABLE CO LTD), 11. Januar 2000 (2000-01-11)

## Beschreibung

Die Erfindung betrifft ein Verfahren sowie eine Vorrichtung zum Verhindern einer unerwünschten Abkühlung insbesondere der Bandkantenbereiche eines Gußstranges infolge eines mit diesem aus der Bodenöffnung einer Sekundärkühlkammer austretenden Laufwassers.

Aus dem Betrieb von Stranggießanlagen für Dünnbrammen ist es bekannt, daß beim Austritt des Gußstranges aus der Sekundärkühlkammer seitlich neben dem Strang Laufwasser austritt und dabei eine unerwünscht intensive Unterkühlung der Strangkanten verursacht. Dieser Effekt wird um so stärker, je breiter das Gießformat und je größer die Gießgeschwindigkeit ist.

Bei einer Stranggießanlage für Brammen entsprechend der DE-OS 2 208 928, bei welcher der Strang kontinuierlich aus einer wassergekühlten Kokille nach unten ausgezogen wird und durch eine Stütz- und Führungseinrichtung mit Rollen geführt wird, ist vorgesehen, daß ein Teil der Kühlvorrichtung von Flachstrahldüsen gebildet ist, die parallel zur Oberfläche des Stranges, das heißt zur Breitseite der Bramme im Abstand von dieser angeordnet sind, wobei ihre Längsachse parallel zu den Achsen der Rollen verlaufen. Weiterhin sieht die bekannte Strangießanlage vor, daß die Flachstrahldüsen im Bereich des Brammenrandes angeordnet sind und vorzugsweise an beiden Brammenrändern einander versetzt gegenüber liegen.

Bei dieser Stranggießanlage mit einer bogenförmigen Stütz- und Führungseinrichtung zur Umlenkung des Stranges aus im wesentlichen vertikaler Richtung in im wesentlichen horizontale Richtung ist weiterhin vorgesehen, daß die Kühlvorrichtung im Bereich der Umlenkung, das heißt auf etwa 1/3 bis 2/3 der Längserstreckung der Stütz- und Führungseinrichtung aus Flachstrahldüsen besteht. Insbesondere soll die Kühleinrichtung auch an der Unterseite der Bramme aus Flachstrahldüsen bestehen.

Die DE-AS 1 558 194 beschreibt ein Verfahren und eine Vorrichtung zum Kühlen eines Gußstranges in einer Sekundärkühlzone. Der Gußstrang wird in Zonen gekühlt, die quer zur Strangachse zueinander versetzt sind, mit der Maßgabe, daß die Kühlwirkung in den Zonen benachbarter Ebenen sich zu einer über die Strangoberfläche quer zur Strangachse annähernd gleichmäßig verlaufenden Kühlwirkung ergänzen.

Die DE-AS 1 289 956 offenbart eine Sekundärkühlvorrichtung für gradflächige Stranggußerzeugnisse. Diese besteht aus mehreren quer zur Strangachse angeordneten Zerstäuberdüsen. Die Zerstäuberdüsen weisen eine flache Charakteristik der auftreffenden Kühlmittelmenge auf und sind mit einem solchen Abstand von jeder benachbarten Düse angeordnet, bei welchen die Düsenflanken sich so weit überschneiden, daß die Kühlung im Überschneidungsbereich nur geringfügig von der Kühlung der außerhalb der Überschneidungen liegenden Oberflächenteile abweicht.

Das Dokument Patent Abstracts of Japan Vol. 1995 No. 04, 31. Mai 1995 (1995-05-31), JP befaßt sich mit der Sekundärkühlung einer in einer Kokille gegossenen Bramme, die beispielsweise mit einer Gießgeschwindigkeit von 1,5 m/min und mit einem Durchsatz von 3 t/min erzeugt wird. Die aus der Kokille abgezogene Bramme wird sekundär gekühlt, indem auf die Brammenoberfläche aus einer Kühleinheit und mit über die Brammenbreite verteilten Düsen ein Kühlmedium aufgedüst wird. Um eine Überkühlung der Kanten der Bramme zu vermeiden wid an den Brammenkanten mittels der äußersten Düse Luft statt Wasser aufgedüst. Da die Brammen nicht immer gleich breit sind und auch Brammen mit geringerer Breite gegossen werden, muss die Kühleinheit der geringeren Brammenbreite angepasst werden. Dies erfolgt dadurch, dass z.B. die der geltenden Brarnmenbreite zugeordnete äußerste Düse nunmehr keine Kühlflüssigkeit versprüht sondern Luft gegen die dortige Brammenkante verdüst. Auf diese Weise wird in Abhängigkeit der jeweiligen Breite der Bramme stets dafür gesorgt, dass die Brammenkanten nicht überkühlt werden. Bei keiner der bekannten Vorrichtungen sind wirksame Mittel vorhanden, welche einen Austritt von Laufwasser seitlich neben dem Strang und eine damit einhergehende unerwünscht intensive Abkühlung der Bandkantenbereiche verhindert.

Ausgehend vom vorgenannten Stand der Technik liegt der Erfindung die Aufgabe zugrunde, ein Verfahren und eine zu deren Durchführung geeignete Vorrichtung anzugeben, durch welche der Austritt von Laufwasser aus der Sekundärkühlkammer einer Stranggießanlage seitlich neben dem Strang und eine damit einhergehende unerwünscht intensive Unterkühlung der Strangkanten verhindert werden kann.

Zur Lösung der Aufgabe wird bei einem im Oberbegriff von Anspruch 1 genannten Verfahren mit der Erfindung vorgeschlagen, daß energiereiche Sprühstrahlen eines Ablenkmediums erzeugt und bevorzugt quer zu den Bandkantenbereichen gegen den Laufwasseraustritt gerichtet werden, derart, daß das Laufwasser von den Bandkantenbereichen abgelenkt und in beiderseitig vom Gußstrang vorhandene Ablauföffnungen der Sekundärkühlkammer abgeleitet wird.

Mit der erfindungsgemäßen Lösung der Aufgabe wird mit großem Vorteil erreicht, daß eine unerwünscht intensive Abkühlung der Bandkantenbereiche durch Laufwasser unterdrückt wird.

Durch Anpassung der Verfahrensparameter, beispielsweise Einstellen von Richtung, Energiegehalt sowie Anzahl und Durchsatzmenge der einzelnen Düsen wird die Wirksamkeit des erfindungsgemäßen Verfahrens in erforderlichem Maße optimiert und es werden die jeweiligen Verhältnisse der Strangproduktion einer Dünnbrammen-Gießanlage optimal berücksichtigt.

Eine Ausgestaltung des Verfahrens nach der Erfindung sieht vor, daß als Ablenkmedium Wasser oder Luft oder ein Wasser-/Luftgemisch verwendet wird. Damit wird eine noch bessere Anpassung der Verfahrensparameter an die jeweiligen Produktionsbedingungen einer Stranggießanlage erreicht.

Weiterhin sieht das Verfahren nach der Erfindung vor, daß Sprühstrahlen mit flachen Sprühkegeln erzeugt werden. Ein Sprühstrahl dieser Form entzieht dem Strang ein Minimum an Wärme, obwohl es sich nicht vermeiden läßt, daß auch der Strang durch das Ablenkmedium teilweise besprüht wird.

Eine weitere Ausgestaltung des Verfahrens nach der Erfindung sieht vor, daß quer zu jeder Seite einer Kante des Gußstranges sich teilweise überschneidende Reihen von Sprühkegeln erzeugt werden. Damit wird eine vollständige Abdeckung jeder Seite einer Kante des Gußstranges mit Sprühstrahlen des Ablenkmediums erreicht.

Mit einer weiteren Ausgestaltung des Verfahrens nach der Erfindung ist vorgesehen, daß Sprühstrahlen bevorzugt in einem Winkel α gegen die Laufrichtung des Laufwassers gesprüht werden. Dadurch, daß die Düsen nach oben, entgegen der Richtung des Laufwassers sprühen, wird die Ablenkung des Laufwassers optimiert.

Eine vorteilhafte Ausgestaltung des Verfahrens sieht weiterhin vor, daß die Kantenbereiche des Gußstranges in vergleichsweise geringem Abstand stromaufwärts der Bodenöffnung der Sekundärkühlkammer besprüht werden. Damit werden besonders günstige Verfahrensparameter für die Ablenkung des Laufwasser aus den Bandkantenbereichen erzielt.

Und weiter sieht das Verfahren nach der Erfindung vor, daß bei einer die Breite des Stranges überbrückenden Anordnung jeweils mehrerer Düsen in Reihe, an den Schmalseiten eines Stranges nach Maßgabe wechselnder Strangbreite einzelne Düsenpaare der Düsenreihen zu- oder abgeschaltet werden. Damit ergeben sich in unkomplizierter und vorteilhafter Weise veränderbare Zonen zu besprühender Bandkantenbereiche quer zur Strangachse, und zwar nach Maßgabe der jeweiligen Breite des Stranges.

Und schließlich sieht die Erfindung vor, daß Sprühstrahlen annähernd senkrecht zur Oberfläche gegen Bandkantenbereiche gesprüht werden. Damit wird ein optimaler Sperreffekt gegen austretendes Laufwasser erzeugt, ohne daß die Breitseiten des Stranges in unerwünschter Weise von den Sprühstrahlen getroffen werden und die Strangkanten einer unerwünschten Kühlwirkung ausgesetzt werden.

Eine Vorrichtung zum Verhindern einer unerwünscht intensiven Abkühlung der Bandkantenbereiche eines Gußstrahles durch mit diesem aus der Bodenöffnung einer Sekundärkammer austretendes Laufwasser, umfaßt in Reihe angeordnete Sprühdüsen zum Erzeugen energiereicher, gegen den Laufwasseraustritt gerichteter Sprühstrahlen, wobei die Sprühdüsen in vergleichsweise geringem Abstand stromaufwärts der dem Gußstrang an der Sekundärkühlkammer zugeordneten Bodenöffnung angeordnet sind, und wobei ferner die Sprühdüsen zu mehreren in jeweils einer Reihe in Richtung der Strangbreite zusammengefaßt und je einzeln über Drosselvorrichtungen an eine Speiseleitung angeschlossen sind.

Vorteilhafte Ausgestaltungen der Vorrichtung sind entsprechend den Unteransprüchen vorgesehen.

Einzelheiten, Merkmale und Vorteile der Erfindung ergeben sich aus der nachstehenden Erläuterung einiger in Zeichnungen schematisch dargestellter Ausführungsbeispiele. Es zeigen:
- Figur 1: eine Seitenansicht einer Stranggießanlage umfassend eine Sprühvorrichtung nach der Erfindung in schematischer Darstellung;
- Figur 2: im Schnitt einer Schnittebene II. - II. in Fig. 1 die Draufsicht auf einen Kühlkammerboden;
- Figur 3: eine Seitenansicht eines aus der Kühlkammer austretenden Stranges mit einer erfidungsgemäßen Sprühvorrichtung;
- Figur 4: im Schnitt der Ebene II. - II. in Fig. 1 eine Draufsicht auf den Kühlkammerboden mit einer Anordnung von mehreren Sprühdüsen und deren Verrohrung;
- Figur 5.: im Schnitt der Ebene II. - II. in Figr.1 eine weitere Draufsicht auf einen Kühlkammerboden mit in Reihen angeordneten Sprühdüsen.

Der in Fig. 1 gezeigte Anlagenbereich einer Stranggießanlage mit Mitteln zur Durchführung des erfindungsgemäßen Verfahrens ist in Seitenansicht so dargestellt, daß der Betrachter auf die Schmalseite des Gußstranges 6 sieht.

Die rein schematische Darstellung dieses Anlagenbereiches zeigt oben die Kokille 22, aus welcher ein Gußstrang 6 entsprechend dem Pfeil 21 nach unten ausgezogen wird. Dabei durchläuft er eine lediglich als Black-Box angedeutete Strangführung 23 innerhalb einer ebenfalls als Black-Box dargestellten Sekundärkühlkammer 8. Die rein schematische Darstellung von Strangführung 23 und Kühlkammer 8 ohne Angabe von konstruktiven Details wurde aus Gründen der Übersichtlichkeit gewählt, weil davon auszugehen ist, daß ein Fachmann mit der Ausgestaltung konstruktiver Details dieser Elemente vertraut ist. Im unteren Bereich der Sekundärkühlkammer 8 befindet sich deren Boden 20 mit der Bodenöffnung 7, durch welche der Strang 6 zusammen mit einem Strom von Laufwasser 9 nach unten zu austritt. Im Bereich dieses Austritts befindet sich eine Zufuhrleitung 24 für ein aus der Sprühdüse 17 in Form von Sprühstrahlen 10 emitiertes Ablenkmedium. Bei diesem kann es sich um Wasser oder Luft oder ein Wasser-/Luftgemisch handeln.

Wie hierzu aus der Figur 2 hervorgeht, gliedert sich - in der Draufsicht auf den Kühlkammerboden 20 betrachtet - die neben der Bodenöffnung 7 der Kühlkammer 8 zur sehende Anordnung von Sprühdüsen 17 in eine obere Düsenreihe 25 und eine untere Düsenreihe 26. Die von diesen erzeugten Sprühstrahlen 10 aus einzelnen sich teilweise überlappenden Sprühkegeln 13 sind schräg zur Laufrichtung 21 des Gußstranges 6 im Bereich dicht oberhalb des Kühlkammerbodens 20 ausgerichtet.

In Folge der Ausrichtung in Reihen 15 findet eine wenigstens teilweise Überlappung der Sprühstrahlen 10 der oberen und unteren Düsenreihen 25, 26 statt.

Wie weiterhin die Figur 3 in einer Seitenansicht mit Blick auf die Schmalseite 16 eines Gußstranges 6 zeigt, sind die Sprühstrahlen 10 der oberen bzw. unteren Düsenreihe 25, 26 in einem Winkel α gegen die Richtung des Laufwassers 9 gerichtet. Dadurch wird die Ablenkung des Laufwassers 9 optimiert.

Die Darstellung zeigt weiter den zum Gußstrang 6 und zur Bodenöffnung 7 hin schräg nach oben ansteigenden Kühlkammerboden 20, welcher neben dem Strang 6 die Bodenöffnung 7 offen hält, wobei insbesondere in deren Bereich ein Durchströmen von Laufwasser 9 mit Hilfe der Erfindung vermieden werden soll. Dies wird erreicht durch die Wirkung der energiereichen Sprühstrahlen 10, und durch deren Auftreffen auf den Laufwasserstrom 9, wobei das Laufwasser in die beiderseitig vom Gußstrang 6 vorhandenen Ablauföffnungen 12 der Sekundärkühlkammer 8 abgeleitet wird.

Figur 4 zeigt eine weitere Schnittdarstellung der Kühlkammer 8 in den Schnittebenen II. - II. von Fig. 1 und zwar eine Anordnung von Sprühdüsen 17 in Reihen 15 zur Ausbildung energiereicher Sprühstrahlen 10 an den Bandkantenbereichen 11 des Gußstranges 6.

Die Verrohrung der Sprühdüsen 17 ist durch Zufuhrleitungen 24 ausgebildet, welche seitwärts der Düsenreihen 15 je einzeln an Drosselvorrichtungen 1 bis 5 angeschlossen sind und diese wiederum von einer gemeinsamen Speiseleitung 18 ausgehen.

Dieser Darstellung ist im Einzelnen zu entnehmen, daß bei einer die Breite des Stranges 6 überbrückenden Anordnung, mit mehreren Düsenreihen 15 an Schmalseitenbereichen 16 des Stranges 6, einzelne Düsenpaare 1, 1'; 2, 2'; 3, 3'; etc. der Düsenreihen 15 nach Maßgabe wechselnder Strangbreiten 19 zu- oder abgeschaltet werden.

Zur Kenntlichmachung unterschiedlicher Strangbreiten sind rein schematisch in Figur 4 die kleinste Strangbreite mit b und die größte Strangbreite mit B angegeben. Dazwischen können die Bandkantenbereiche 11 stufenweise den jeweiligen Gegebenheiten angepaßt sein.

Auch bei dieser Darstellung sind die Düsenreihen mit den Bezugsziffem 15, Sprühstrahlen mit 10 und Bandkantenbereiche mit 16 bezeichnet. Auftretendes Laufwasser an den Schmalseiten des Stranges 6 ist mit Bezugsziffer 9 bezeichnet. Die Verrohrung der Zufuhrleitungen ist mit der Bezugsziffer 24 bezeichnet. Weiterhin ist erkennbar, daß einzelne Leitungen 24 mit ausgezogenen Strichen und andere mit Strichpunkt-Linien gekennzeichnet sind. Damit soll gezeigt werden, daß je nach kleinster Breite b oder größter Breite B des Gußstranges 6 Rohrleitungen 24 bzw. Sprühdüsen 17 zu- und abgeschaltet werden können.

Schließlich zeigt die Darstellung auch noch die Bodenöffnung 7 im Kühlkammer boden 20. Mit 19 sind die variablen Breitenabschnitte des Gußstranges 6 bezeichnet, die eine stufenweise Änderung der Strangbreite andeuten.

Und schließlich zeigt Figur 5 in vergrößerter Darstellung und ebenfalls in Draufsicht auf einen Schnitt entlang der Ebene II. - II. in Fig. 1 weitere Funktionselemente, und zwar den Strang 6, die Bodenkammer 7, den Kühlkammerboden 20, den zu verhindernden Laufwasseraustritt 9 im Bereich der Bandkanten 11, sowie die Anordnung von Düsenreihen 15 mit Sprühdüsen 17. Die Zufuhrleitungen zu den Düsen 17 sind insgesamt mit der Bezugsziffer 24 gekennzeichnet.

### Bezugszeichenliste

- 1.: Drosselvorrichtung
- 2.: Drosselvorrichtung
- 3.: Drosselvorrichtung
- 4.: Drosselvorrichtung
- 5.: Drosselvorrichtung
- 6.: Gußstrang
- 7.: Bodenöffnung
- 8.: Sekundärkühlkammer
- 9.: Laufwasser
- 10.: Sprühstrahlen
- 11.: Bandkantenbereich
- 12.: Ablauföffnung
- 13.: Sprühkegel
- 14.: Kante
- 15.: Reihe
- 16.: Schmalseite
- 17.: Sprühdüsen
- 18.: Speiseleitung
- 19.: Breitenabschnitte, variabel
- 20.: Kühlkammerboden
- 21.: Strangabzugsrichtung
- 22.: Kokille
- 23.: Strangführung
- 24.: Zufuhrleitung
- 25.: obere Düsenreihe
- 26.: untere Düsenreihe

## Patentansprüche

1. Verfahren zum Verhindern einer unerwünschten Abkühlung insbesondere der Bandkantenbereiche (11) eines Gußstranges (6) infolge eines mit diesem aus der Bodenöffnung (7) einer Sekundarkühlkammer (8) austretenden Laufwassers (9),
**dadurch gekennzeichnet,**
**daß** energiereiche Sprühstrahlen (10) eines Ablenkmediums erzeugt und quer zu den Bandkantenbereichen (11) gegen den Laufwasseraustritt gerichtet werden, derart, daß das Laufwasser (9) von den Bandkantenbereichen (11) abgelenkt und in beiderseitig vom Gußstrang (6) vorhandene Ablauföffnungen (12) der Sekundärkühlkammer (8) abgeleitet wird, wobei die Kantenbereiche (11) des Gußstranges (6) in vergleichsweise geringem Abstand stromaufwärts der Bodenöffnung (7) der Sekundärkühlkammer (8) besprüht werden.

2. Verfahren nach Anspruch 1,
**dadurch gekennzeichnet,**
**daß** als Ablenkmedium Wasser oder Luft oder ein Wasser-/Luftgemisch verwendet wird.

3. Verfahren nach Anspruch 1 oder 2,
**dadurch gekennzeichnet,**
**daß** Sprühstrahlen (10) mit flachen Sprühkegeln (13) erzeugt werden.

4. Verfahren nach einem oder mehreren der Ansprüche 1 bis 3,
**dadurch gekennzeichnet,**
**daß** quer zu jeder Seite einer Kante (14) des Gußstranges (6) sich teilweise überschneidende Reihen (15) von Sprühkegeln (13) erzeugt werden.

5. Verfahren nach einem oder mehreren der Ansprüche 1 bis 4,
**dadurch gekennzeichnet,**
**daß** Sprühstrahlen (10) bevorzugt in einem Winkel (α) gegen die Laufrichtung des Laufwassers (9) gesprüht werden.

6. Verfahren nach einem oder mehreren der Ansprüche 1 bis 5,
**dadurch gekennzeichnet,**
**daß** bei einer die Breite aus Stranges (6) überbrückenden Anordnung jeweils mehrerer Düsen in Reihe (15), an den Schmalseiten (16) eines Stranges (6) nach Maßgabe wechselnder Strangbreite (b bzw. B) einzelne Düsenpaare (1, 1'; 2, 2'; 3, 3'; ect.) der Düsenreihen (15) zu- oder abgeschaltet werden.

7. Verfahren nach einem oder mehreren der Ansprüche 1 bis 6,
**dadurch gekennzeichnet,**
**daß** Sprühstrahlen (10) annähernd senkrecht zur Strangoberfläche gegen Bandkantenbereiche (11) gesprüht werden.

8. Vorrichtung zum Verhindern einer unerwünschten Abkühlung der Bandkantenbereiche (11) eines Gußstranges (6) infolge eines mit diesem aus der Bodenöffnung (7) einer Sekundärkühlkammer (8) austretenden Laufwassers (9), zur Durchführung des Verfahrens nach den Ansprüchen 1 bis 7,
**dadurch gekennzeichnet,**
**daß** in Reihe angeordnete Sprühdüsen (17) zum Erzeugen energiereicher, gegen den Laufwasseraustritt gerichteter Sprühstrahlen (10) vorgesehen sind,
- **daß** die Sprühdüsen (17) in vergleichsweise geringem Abstand stromaufwärts der dem Gußstrang (6) an der Sekundärkühlkammer (8) zugeordneten Bodenöffnung (7) angeordnet sind, und
- **daß** die Sprühdüsen zu mehreren in jeweils einer Reihe (15) in Richtung der Strangbreite zusammengefaßt und je einzeln über Drosselvorrichtungen (1 bis 5) an eine Speiseleitung (18) angeschlossen sind.

9. Vorrichtung nach Anspruch 8,
**dadurch gekennzeichnet,**
**daß** die Sprühdüsen (17) mit senkrecht zu den Flächen des Gußstranges (6) ausgerichteten Achsen angeordnet sind.

10. Vorrichtung nach Anspruch 8 oder 9,
**dadurch gekennzeichnet,**
**daß** die Sprühdüsen (17) zur Erzeugung senkrecht zum Gußstrang (6) gerichteter Sprühstrahlen (10) mit entsprechend richtungseinstellbaren Achsen (x-x) angeordnet sind.

11. Vorrichtung nach einem oder mehreren der Ansprüche 8 bis 10,
**dadurch gekennzeichnet,**
**daß** die Sprühdüsen (17) zur Erzeugung eines flachen und breiten Sprühkegels (13) mit schmalen Austrittsschlitzen ausgebildet sind.

## Claims

1. Method of preventing undesired cooling particularly of the strip edge regions (11) of a cast strip (6) as a consequence of running water (9) issuing together with the strip from the base opening (7) of a secondary cooling chamber (8), **characterised in that** high-energy spray jets (10) of a deflecting medium are produced and directed transversely to the strip edge regions (11) against the running water exit in such a manner that the running water (9) is deflected from the strip edge regions (11) and is conducted away in drain openings (12), which are present at both sides of the cast strip (6), of the secondary cooling chamber (8), wherein the edge regions (11) of the cast strip (6) are sprayed at a comparatively small spacing upstream of the base opening (7) of the secondary cooling chamber (8).

2. Method according to claim 1, **characterised in that** water or air or a water/air mixture is used as deflecting medium.

3. Method according to claim 1 or 2, **characterised in that** spray jets (10) with flat spray cones (13) are produced.

4. Method according to one or more of claims 1 to 3, **characterised in that** rows (15), which partly intersect, of spray cones (13) are produced transversely to each side of an edge (14) of the cast strip (6).

5. Method according to one or more of claims 1 to 4, **characterised in that** spray jets (10) are preferably sprayed at an angle (α) against the running direction of the running water (9).

6. Method according to one or more of claims 1 to 5, **characterised in that**, in the case of an arrangement, which bridges over the width of a strip (6), respectively of several nozzles in rows (15), individual nozzle pairs (1, 1'; 2, 2'; 3, 3'; etc.) of the nozzle rows (15) are switched on or switched off at the narrow sides (16) of a strand (6) in accordance with alternating strip width (b or B).

7. Method according to one or more of claims 1 to 6, **characterised in that** spray jets (10) are sprayed approximately perpendicularly to the strip surface against the strip edge regions (11).

8. Device for preventing an undesired cooling of the strip edge regions (11) of a cast strip (6) as a consequence of running water (9) issuing together with this strip from the base opening (7) of a secondary cooling chamber (8), for carrying out the method according to claims 1 to 7, **characterised in that** spray nozzles (17), which are arranged in a row, for producing high-energy spray jets (10) directed against the running water exit are provided, that the spray nozzles (17) are arranged at a comparatively small spacing upstream of the base opening (7) associated with the cast strip (6) at the secondary cooling chamber (8) and that the spray nozzles are combined into several each time in a row (15) in the direction of the strip width and are each individually connected by way of throttle devices (1 to 5) to a feed duct (18).

9. Device according to claim 8, **characterised in that** the spray nozzles (17) are arranged with axes oriented perpendicularly to the surfaces of the cast strip (6).

10. Device according to claim 8 or 9, **characterised in that** the spray nozzles (17) for producing spray jets (10) directed perpendicularly to the cast strip (6) are arranged with axes (x-x) correspondingly settable in direction.

11. Device according to one or more of claims 8 to 10, **characterised in that** the spray nozzles (17) are constructed with narrow outlet slots for producing a flat and wide spray cone (13).

## Revendications

1. Procédé pour éviter un refroidissement non souhaité, en particulier des zones de bord (11) d'un brin coulé (6), suite à une eau (9) sortant avec celui-ci de l'ouverture de fond (7) d'une chambre de refroidissement (8) secondaire, **caractérisé en ce que** des jets de pulvérisation (10) riches en énergie d'un milieu de déviation sont produits et dirigés transversalement par rapport aux zones des bords (11) contre la sortie de l'eau de telle manière que l'eau (9) est déviée des zones de bord (11) et est évacuée via des ouvertures d'écoulement (12) de la chambre de refroidissement (8) secondaire présentes des deux côtés du brin coulé (6), les zones de bord (11) du brin coulé (6) étant aspergées à une distance relativement faible en amont de l'ouverture (7) du fond de la chambre de refroidissement (8) secondaire.

2. Procédé selon la revendication 1, **caractérisé en ce que** de l'eau ou de l'air ou un mélange eau/air est utilisé comme milieu de déviation.

3. Procédé selon la revendication 1 ou 2, **caractérisé en ce que** des jets de pulvérisation (10) avec des cônes de pulvérisation (13) plats sont produits.

4. Procédé selon l'une ou plusieurs des revendications 1 à 3, **caractérisé en ce que** des séries (15) de cônes de pulvérisation (13) qui se recouvrent partiellement sont produites transversalement par rapport à chaque côté d'un bord (14) du brin coulé (6).

5. Procédé selon l'une ou plusieurs des revendications 1 à 4, **caractérisé en ce que** les jets de pulvérisation (10) sont de préférence pulvérisés sous un angle (α) contre le sens d'écoulement de l'eau (9).

6. Procédé selon l'une ou plusieurs des revendications 1 à 5, **caractérisé en ce que** dans le cas d'une disposition à chaque fois de plusieurs pulvérisateurs en série (15) recouvrant la largeur du brin (6), des paires de pulvérisateurs (1, 1' ; 2, 2' ; 3, 3' ; etc) des séries de pulvérisateurs (15) sont mises en fonctionnement ou arrêtées sur les petits côtés (16) d'un brin (6), selon une largeur variable du brin (b ou B).

7. Procédé selon l'une ou plusieurs des revendications 1 à 6, **caractérisé en ce que** les jets de pulvérisation (10) sont pulvérisés de manière quasiment perpendiculaire par rapport à la surface du brin contre les zones de bord (11).

8. Dispositif pour éviter un refroidissement non souhaité des zones de bord (11) d'un brin coulé (6) suite à une eau (9) sortant avec celui-ci de l'ouverture de fond (7) d'une chambre de refroidissement (8) pour réaliser le procédé selon les revendications 1 à 7, **caractérisé en ce que** des pulvérisateurs (17) disposés en série sont prévus en vue de la production de jets de pulvérisation (10) riches en énergie, dirigés contre la sortie de l'eau, **en ce que** les pulvérisateurs (17) sont disposés à une distance relativement faible en amont de l'ouverture de fond (7) associée au brin (6) de la chambre de refroidissement secondaire (8), et **en ce que** les pulvérisateurs sont rassemblés en plusieurs séries (15) dans le sens de la largeur du brin et sont tous raccordés via des dispositifs d'étranglement (1 à 5) à une conduite d'alimentation (18).

9. Dispositif selon la revendication 8, **caractérisé en ce que** les pulvérisateurs (17) sont disposés avec des axes orientés perpendiculairement par rapport aux surfaces du brin coulé (6).

10. Dispositif selon la revendication 8 ou 9, **caractérisé en ce que** les pulvérisateurs (17) destinés à la production de jets de pulvérisation (10) dirigés perpendiculairement par rapport au brin coulé (6) sont disposés avec des axes (x-x) à orientation réglable de manière correspondante.

11. Dispositif selon l'une ou plusieurs des revendications 8 à 10, **caractérisé en ce que** les pulvérisateurs (17) sont réalisés en vue de la production d'un cône de pulvérisation (13) plat et large avec des fentes de sortie étroites.
